# EUROPÄISCHE PATENTSCHRIFT

(11) **EP 0 405 130 B1**
(45) Veröffentlichungstag und Bekanntmachung des Hinweises auf die Patenterteilung: **13.10.1993**
(21) Anmeldenummer: 90109546.3
(22) Anmeldetag: 19.05.1990
(51) Int. Cl.: D04B 35/04

(54) **Zungennadel für Maschinen zur Herstellung von Maschenware**
Latch needle for machines producing knitted fabrics
Aiguille à clapet pour machines à formation de produits maillés

(30) Priorität: 30.06.1989 DE 3921458
(43) Veröffentlichungstag der Anmeldung: 02.01.1991
(73) Patentinhaber: Theodor Groz & Söhne & Ernst Beckert Nadelfabrik Commandit-Gesellschaft, 72458 Albstadt (DE)
(72) Erfinder: Schuler, Bernd, D-7411 Sonnenbühl 2 (DE); Wiedenhöfer, Kurt, D-7470 Albstadt 14 (DE); Langenstein, Otto, D-7470 Albstadt 1 (DE); Wissmann, Siegfried, D-7470 Albstadt 17 (DE)
(74) Vertreter: Rüger, Rudolf, Dr.-Ing.

(56) Entgegenhaltungen:
- DE-A- 3 140 386
- DE-C- 672 512

## Beschreibung

Die Erfindung betrifft eine Zungennadel für Maschinen zur Herstellung von Maschenware,mit einem Nadelschaft, einem Nadelkopf und einer in einem Zungenschlitz des Nadelschaftes um eine quer verlaufende Zungenachse schwenkbar gelagerten Nadelzunge.

Um eine ordnungsgemäße Maschenware zu erzeugen, muß gewährleistet sein, daß sich die Nadelzungen bei der Maschenbildung einwandfrei öffnen und schließen. Die Nadelzunge ist deshalb in dem Zungenschlitz des Nadelschaftes eng geführt und mit ihrem Zungenlöffel auf die Hakenspitze ausgerichtet, derart, daß trotz des mit Rücksicht auf eine leichte Verschwenkbarkeit erforderlichen axialen und radialen Lagerspieles der Zungenlöffel im geschlossenen Zustand einwandfrei auf dem Nadelkopf aufliegt. Dieses Lagerspiel und bei der Maschenbildung auf die Nadelzunge und den Nadelkopf einwirkende Seitenkräfte, die beispielsweise bei einer Rundstrickmaschine von der Drehbewegung des Nadelzylinders und der Rippscheibe herrühren, können zur Folge haben, daß wegen des unvermeidlichen axialen Spiels und des Verschleißes die Nadelzunge, insbesondere nach längerer Betriebsdauer, seitlich ausgelenkt wird, mit dem Ergebnis, daß ihr Zungenlöffel nicht mehr mittig auf dem Nadelkopf aufliegt und an dem der Nadel benachbarten Strickwerkzeug, beispielsweise einer benachbarten Platine, streift. Dadurch wird die Schwenkbewegung der Nadelzunge behindert, was eine Längsstreifenbildung in der Ware zur Folge hat; außerdem tritt ein zusätzlicher seitlicher Zungenverschleiß auf.

Diese unerwünschte seitliche Auslenkung der Nadelzunge wird häufig noch dadurch begünstigt, daß die Zungennadel in ihrem dem Kopf zugewandten vorderen Schaftbereich mit verminderter Schafthöhe ausgebildet ist. So wird z.B., um Gewicht zu sparen, insbesondere bei Nadeln für Kleinrundstrickmaschinen, die Schafthöhe zwischen Nadelfuß und Kehle möglichst klein gehalten. Wegen dieser niedrigen Schafthöhe ist die Stabilität der Zungennadel in dem an den Kopf anschließenden Schaftbereich entsprechend vermindert. Unter der Einwirkung von Seitenkräften, die beim Maschenbildungsvorgang an dem Kopf-und dem Kehlbereich der Nadel angreifen und u.a. von der Warenabzugsvorrichtung herrühren, wird die Nadel nicht nur um das dem notwendigen Spiel zwischen den Nadelbettwänden und dem Nadelschaft entsprechende, vorgegebene Maß aus ihrer Symmetrielage heraus zu der entsprechenden Nadelbettwand hin bewegt, sondern es wird auch der aus dem Nadelbett vorragende maschenbildende Teil der Zungennadel zwangsläufig elastisch etwas aus seiner ursprünglich mittigen Lage heraus zur Seite gedrückt. Eine mit ihrem Löffel nicht mehr genau auf die Hakenspitze ausgerichtete Nadelzunge wird damit an das benachbarte Strickwerkzeug, beispielsweise eine Platine, herangeführt, so daß sie bei ihrer Schwenkbewegung mit ihrem Zungenlöffel an dem Strickwerkzeug streift.

Bei einer aus der DE-A-31 40 386 bekannten Zungennadel ist eine Abhilfe in der Weise versucht worden, daß der Zungenlöffel, bezogen auf die Symmetrieebene des Zungenschaftes, zu einer Seite des Nadelschaftes hinweisend schräg gestellt ist, um damit zu gewährleisten, daß in der Schließstellung, und zwar sowohl in der Ruhestellung der Zungennadel als vor allem auch während des Strick- oder Wirkvorganges, wenn die Nadelzunge infolge der Seitenkräfte an die Zungenschlitzwand angedrückt wird, die Auflage des Zungenlöffels auf dem Nadelkopf gewährleistet ist. Solche Zungennadeln haben sich in der Praxis gut bewährt. In dem Bestreben, den Nadelhub weiter zu verringern, und damit die Strickgeschwindigkeiten zu erhöhen, werden aber heute Zungennadeln zunehmend mit sehr kurzer Scharnierlänge hergestellt, wobei die Zungenlänge teilweise nur noch 2 mm einschließlich Zungenlöffel beträgt. Bei derart kurzen Nadelzungen kann aber der Zungenlöffel aus fertigungstechnischen Gründen nicht mehr einwandfrei schräg gestellt werden.

Aufgabe der Erfindung ist es deshalb, eine Zungennadel zu schaffen, deren Nadelzunge unabhängig von der Scharnierlänge und bei niedrigem Nadelschaft auch nach längerer Gebrauchsdauer unter der Einwirkung von Seitenkräften auf den Nadelkopf einwandfrei schließt und bei ihrer Schwenkbewegung so nahe bei der Längssymmetrieebene der Nadel verbleibt, daß ein Anstreifen an benachbarten Strickwerkzeugen, insbesondere Platinen, mit Sicherheit verhindert ist.

Zur Lösung dieser Aufgabe ist die eingangs genannte Zungennadel erfindungsgemäß dadurch gekennzeichnet, daß der Zungenschlitz mit seiner Längssymmetrieebene einen spitzen Winkel mit der Längssymmetrieebene des Nadelschaftes einschließend angeordnet ist.

Dadurch, daß der Zungenschlitz mit seiner Längssymmetrieebene nicht in der Nadelmittenebene liegend angeordnet ist, ist bei entsprechendem Einbau der Nadel in die Maschine sichergestellt, daß unter der Einwirkung der beim Maschenbildungsvorgang auftretenden Seitenkräfte die Nadelzunge während ihrer Schwenkbewegung mit ihrem Löffel nicht wesentlich über die Nadelsymmetrieebene, d.h. seitlich so weit hinausgedrückt werden kann, daß sie an dem benachbarten Strickwerkzeug streift. Gleichzeitig bleibt die einwandfreie,im wesentlichen mittige Auflage des Zungenlöffels auf dem Nadelkopf erhalten.

In einer ersten Ausführungsform kann der Zungenschlitz mit seiner Längssymmetrieebene um eine von der Nadeloberseite zum Nadelrücken verlaufende Hochachse bezüglich der Längssymmetrieebene des Nadelschaftes zu den Nadelseiten hin verschwenkt angeordnet sein, so daß der Zungenschlitz in der Draufsicht auf die Nadeloberseite schräg gestellt ist. Alternativ oder zusätzlich kann die Anordnung aber auch derart getroffen sein, daß der Zungenschlitz mit seiner Längssymmetrieebene um eine in Nadelschaftlängsrichtung verlaufende Achse seitlich gekippt angeordnet ist. Dabei kann der zwischen der Längssymmetrieebene, der Nadelzunge und der Längssymmetrieebene des Nadelschaftes eingeschlossene spitze Winkel, der für die seitliche Verschwenkung und/oder das Kippen der Längssymmetrieebene des Zungenschlitzes kennzeichnend ist, mit seinem Scheitel zweckmäßigerweise im Bereiche des Zungenschlitzes liegen. Abhängig von der Nadelkonstruktion und den geometrischen Verhältnissen der Zungennadel sind aber auch Ausführungsformen denkbar, bei denen der Scheitel dieses spitzen Winkels außerhalb des Zungenschlitzes zu liegen kommt.

Die Größe des spitzen Winkels hängt u.a. von der Backenhöhe, der Nadelschaftdicke und den Einbauverhältnissen der Nadel in der zugehörigen Strickmaschine ab. Er liegt mit Vorteil im wesentlichen zwischen 0,5° und 6°.

Um die seitliche Führung der Zungennadel weiter zu verbessern und ihre Stabilität zu erhöhen, kann es zweckmäßig sein, daß der Nadelschaft im Bereiche des Übergangs zur Kehle auf seiner Oberseite wenigstens eine Erhebung aufweist, die der Nadel durch sichere Anlage an den Nadelbettwänden eine verbesserte Abstützung im Nadelbett der Maschine verleiht. Die Erhebung kann verhindern, daß bei einem Betrieb unter kritischen Bedingungen die Nadel in ihrem dem Nadelkopf benachbarten Schaftbereich unter dem Einfluß von Seitenkräften über das durch das unvermeidliche Spiel zwischen Zungennadel und Nadelbettwänden vorgegebene Maß hinaus in Richtung der der Drehbewegung des Nadelzylinders entgegengesetzten Nadelbettwand um ihre Längsachse kippt. Der aus dem Nadelbett herausragende maschenbildende Teil der Zungennadel mit Nadelkopf und Nadelzunge wird dadurch zusätzlich in einer für einen störungsfreien Arbeitsablauf gemäßen Lage gehalten.

Unter Maschinen zur Herstellung von Maschenware,für die die neuen Zungennadeln eingesetzt werden können, sind vorzugsweise Strick- und Wirkmaschinen, insbesondere aber Rundstrick- und -wirkmaschinen verstanden, die mit Zungennadeln arbeiten und bei denen aufgrund der technologischen Gegebenheiten, beispielsweise wegen der Drehbewegung des Nadelzylinders und der Rippscheibe oder, hervorgerufen durch den Warenabzug, an dem Nadelkopf und/oder -zunge und dem anschließenden Nadelschaftbereich angreifende Seitenkräfte auftreten.

In der Zeichnung ist ein Ausführungsbeispiel des Gegenstandes der Erfindung dargestellt. Es zeigen:
- Fig. 1: eine Zungennadel gemäß der Erfindung in einer Seitenansicht,
- Fig. 2: den Kopf und den daran anschließenden Hals- und Brustbereich mit dem Zungenschlitz entsprechend der Einzelheit bei "A" der Zungennadel nach Fig. 1, teilweise im axialen Schnitt in einer Seitenansicht und in einem anderen Maßstab,
- Fig. 3: die Zungennadel nach Fig. 1 in einer ersten Ausführungsform in einer Draufsicht auf die Nadeloberseite bei weggelassener Nadelzunge, in einem anderen Maßstab und Ausschnitt,
- Fig. 4: die Zungennadel nach Fig. 3, geschnitten längs der Linie IV-IV der Fig. 3,
- Fig. 5: die Zungennadel nach Fig. 1 in einer zweiten Ausführungsform in einer Draufsicht auf die Nadeloberseite, in einem anderen Maßstab und im Ausschnitt und
- Fig. 6: die Zungennadel nach Fig. 5, geschnitten längs der Linie VI-VI der Fig. 5.

Die in Fig. 1 dargestellte Zungennadel weist unter Verwendung der Bezeichnungsweise nach DIN ISO 8119 einen Nadelschaft 1 auf, der einenends einen Fuß 2 sowie anderenends einen Nadelkopf oder Haken 3 trägt. Im Bereiche der mit 4 bezeichneten Brust,an die sich eine Kehle 6 auf der Nadeloberseite 7 anschließt, ist in dem Nadelschaft 1 ein längs verlaufender Zungenschlitz 8 ausgebildet. Der Zungenschlitz 8 weist einen sich zu dem Nadelrücken 9 hin öffnenden Durchbruch 10 auf, der etwa unterhalb der Zungenachse 120 angeordnet ist. Es gibt natürlich auch Nadelkonstruktionen, bei denen kein Durchbruch 10 vorhanden ist.

In dem Zungenschlitz 8 ist eine Nadelzunge 11 um eine quer verlaufende Zungenachse 120 schwenkbar gelagert. Die Nadelzunge 11 ist an ihrem der Zungenachse 120 abgewandten Ende mit einem Zungenlöffel 12 ausgebildet, der an einem in den Zungenschlitz 8 eintauchenden und die Lagerbohrung für die Zungenachse 120 aufweisenden Zungenschaft 13 sitzt. In der in Fig. 2 dargestellten Schließstellung liegt der Zungenlöffel 12 mittig auf der Hakenspitze 14 auf.

Der längliche, seitlich parallelflankig begrenzte Zungenschlitz 8 ist in den aus Blech (Stahlband) ausgestanzten oder aus Stahldraht gefertigen Nadelschaft 1 derart eingefräst, daß seine Längssymmetrieebene 15 mit der Längssymmetrieebene 16 des Nadelschaftes 1 einen spitzen Winkel einschließt.

Bei der Ausführungsform nach den Fig. 3, 4 ist zu diesem Zwecke der Zungenschlitz 8 mit seiner Längssymmetrieebene 15 um eine von der Nadeloberseite 7 zu dem Nadelrücken 9 verlaufende Hochachse 17 bezüglich der Längssymmetrieebene 16 des Nadelschaftes 1 schräg zu den Nadelschaftseiten 18, 19 hin verschwenkt angeordnet, wobei der zwischen den beiden Längssymmetrieebenen 15, 16 eingeschlossene spitze Winkel mit 20 bezeichnet ist. Die Hochachse 17 verläuft durch den Durchbruch 10; sie ist parallel zu den Seitenflanken des Zungenschlitzes 8 ausgerichtet, was bedeutet, daß der Scheitel des spitzen Winkels 20 innerhalb des Bereiches des Zungenschlitzes 8 liegt.

Bei der Ausführungsform nach den Fig. 5, 6 ist, wie insbesondere aus Fig. 6 zu entnehmen, der Zungenschlitz 8 mit seiner Längssymmetrieebene 15 um eine in Nadelschaftlängsrichtung verlaufende Achse 21 (Fig. 6) seitlich gekippt angeordnet, so daß der zwischen den beiden Längssymmetrieebenen 15, 16 eingeschlossene spitze Winkel 20a sich aus Fig. 6 ergibt.

Der spitze Winkel 20 bzw. 20a liegt in der Größenordnung von 0,5° bis 6°; in Ausnahmefällen sind auch Abweichungen von diesem Bereich nach beiden Seiten hin möglich.

Die Anordnung des Zungenschlitzes 8 nach der Ausführungsform nach den Fig. 3, 4 kann auch mit jener gemäß der Ausführungsform nach den Fig. 5, 6 kombiniert werden, derart, daß der Zungenschlitz 8 "windschief" in dem Nadelschaft 1 liegt und demgemäß sowohl der spitze Winkel 20 als auch der spitze Winkel 20a zwischen den beiden Längssymmetrieebenen 15, 16 auftritt. Diese beiden spitzen Winkel 20, 20a können in diesem Falle gleich oder vorzugsweise unterschiedlich groß sein.

In beiden beschriebenen Ausführungsformen ist zufolge der verschwenkten und/oder gekippten Lage des Zungenschlitzes 8 erreicht, daß in Ruhestellung die mit ihrem Zungenschaft 13 in dem Zungenschlitz 8 seitlich geführte Nadelzunge 11 in der Schließstellung so zu liegen kommt, daß ihr Löffel zu einer Seite hin verschoben auf der Hakenspitze 14 aufliegt. Wenn die in den Fig. 3, 5 dargestellte Zungennadel beispielsweise in den Nadelzylinder einer,wie durch einen Pfeil 22 in Fig. 5 angedeutet, im Uhrzeigersinn umlaufenden Rundstrickmaschine eingesetzt ist, werden die Nadelzunge 11 und etwas auch der Nadelkopf 3 durch die einwirkenden Seitenkräfte entgegen der Pfeilrichtung tung etwas elastisch seitlich ausgebogen, wobei der Nadelschaft 1 an der in Drehrichtung hinten liegenden Nadelseite 19 an die zugeordnete Seitenwandung des Nadelbettes angedrückt wird. Zufolge der Schräg- bzw. Kippstellung des Zungenschlitzes 8 bleibt jedoch gewährleistet, daß der Zungenlöffel 12 die Hakenspitze 14 einwandfrei überdeckt und mit seiner Längssymmetrieebene 15 nicht in Drehrichtung 22 seitlich über die Längssymmetrieebene 16 des Nadelschaftes 1 hinausgedrückt werden kann. Damit ist sicher ausgeschlossen, daß der Zungenlöffel 12 auch bei feiner Teilung an einer benachbarten Platine etc. bei seiner Schwenkbewegung anstreift.

Die beiden beschriebenen Ausführungsformen der Zungennadel weisen einen gezaschten Zungenlöffel 12 auf. Die Erfindung ist aber in gleichem Maße auch für Zungennadeln mit gezaschtem Nadelkopf 3 verwendbar, wie sie überhaupt unabhängig von der Gestaltung der Auflagefläche der Nadelzunge auf den Nadelkopf ist.

Wie aus Fig. 1 zu entnehmen, ist der Nadelschaft 1 auf der Oberseite 7 in dem Bereiche des Übergangs zu der Kehle 6 mit einer Erhebung 23 versehen, die gegebenenfalls auch kürzer ausgebildet oder durch mehrere im Abstand hintereinander angeordnete Erhebungen gleicher Art ersetzt sein kann. Diese Erhebung 23, die gegebenenfalls auch wesentlich kürzer als in der Zeichnung dargestellt sein kann, verhindert, daß die Zungennadel in ihrem an die Kehle 6 anschließenden verhältnismäßig niederen Schaftbereich unter der Einwirkung der an dem Nadelkopf 3 angreifenden Seitenkräfte zwischen den Nadelbettwänden um ein über das betriebsnotwendige Spiel hinausgehendes Maß so weit gekippt oder verwunden wird, daß unter schwierigen Betriebsbedingungen doch noch die Gefahr eines Anstreifens der Nadelzunge 11 an der benachbarten Platine etc. auftritt. Der aus dem Nadelzylinder herausragende maschenbildende Teil der Zungennadel mit Nadelkopf 3 und Nadelzunge 11 wird dadurch auch unter diesen Bedingungen in einer für einen störungsfreien Arbeitsablauf richtigen Lage im Nadelbett gehalten.

In Fig. 5 sind mit der Pfeilrichtung 22 die Verhältnisse für eine im Uhrzeigersinn umlaufende Rundstrickmaschine angedeutet. Bei einer im Gegenuhrzeigersinn umlaufenden Rundstrickmaschine,wie sie in der Praxis auch weitverbreitet ist, kehren sich die Verhältnisse naturgemäß um.

## Patentansprüche

1. Zungennadel für Maschinen zur Herstellung von Maschenware mit einem Nadelschaft (1), einem Nadelkopf (3) und einer in einem Zungenschlitz (8) des Nadelschaftes (1) um eine quer verlaufende Zungenachse (120) schwenkbar gelagerten Nadelzunge (11), dadurch gekennzeichnet, daß der Zungenschlitz (8) mit seiner Längssymmetrieebene (15) einen spitzen Winkel (20, 20a) mit der Längssymmetrieebene (16) des Nadelschaftes (1) einschließend angeordnet ist.

2. Zungennadel nach Anspruch 1, dadurch gekennzeichnet, daß der Zungenschlitz (8) mit seiner Längssymmetrieebene (15) um eine von der Nadeloberseite (7) zu dem Nadelrücken (9) verlaufende Hochachse (17) bezüglich der Längssymmetrieebene (16) des Nadelschaftes (1) zu den Nadelseiten (18, 19) hin verschwenkt angeordnet ist.

3. Zungennadel nach Anspruch 1 oder 2, dadurch gekennzeichnet, daß der Zungenschlitz (8) mit seiner Längssymmetrieebene (15) um eine in Nadelschaftlängsrichtung verlaufende Achse (21) seitlich gekippt angeordnet ist.

4. Zungennadel nach Anspruch 2 oder 3, dadurch gekennzeichnet, daß der Scheitel des spitzen Winkels (20, 20a) im Bereiche des Zungenschlitzes (8) liegt.

5. Zungennadel nach Anspruch 2 oder 3, dadurch gekennzeichnet, daß der Scheitel des spitzen Winkels (20, 20a) außerhalb des Zungenschlitzes (8) liegt.

6. Zungennadel nach einem der vorhergehenden Ansprüche, dadurch gekennzeichnet, daß der spitze Winkel (20, 20a) im wesentlichen zwischen 0,5° und 6° liegt.

7. Zungennadel nach einem der vorhergehenden Ansprüche, dadurch gekennzeichnet, daß der Nadelschaft (1) im Bereiche des Übergangs zur Kehle (6) auf seiner Oberseite (7) wenigstens eine Erhebung (23) aufweist.

8. Zungennadel nach einem der vorhergehenden Ansprüche, dadurch gekennzeichnet, daß der Zungenschlitz (8) einen Durchbruch (10) zum Nadelrücken (9) aufweist.

## Claims

1. Latch needle for machines for the production of knitted goods having a needle shank (1), a needle head (3) and a latch (11), which is supported in a slot (8) of said needle shank (1) so as to be pivotable around a transversely extending latch axis (120), characterised in that the longitudinal plane of symmetry (15) of said slot (8) is arranged so as to form an acute angle (20, 20a) with the longitudinal plane of symmetry (16) of said needle shank (1).

2. Latch needle according to Claim 1, characterised in that the longitudinal plane of symmetry (15) of said slot (8) swivels towards the sides (18, 19) of said needle around a vertical axis (17) extending from the upper side (7) of said needle to the back (9) of said needle, in relation to the longitudinal plane of symmetry (16) of said needle shank (1).

3. Latch needle according to Claim 1 or 2, characterised in that the longitudinal plane of symmetry (15) of said slot (8) is tilted laterally around an axis (21) extending in the longitudinal direction of said needle shank.

4. Latch needle according to Claim 2 or 3, characterised in that the vertex of the acute angle (20, 20a) lies in the area of said slot (8).

5. Latch needle according to Claim 2 or 3, characterised in that the vertex of the acute angle (20, 20a) lies outside said slot (8).

6. Latch needle according to one of the previous claims, characterised in that the acute angle (20, 20a) is essentially in the range between 0.5° and 6°.

7. Latch needle according to one of the previous claims, characterised in that said needle shank (1) has at least one raised portion (23) on its upper side (7) in the transitional area to the throat (6).

8. Latch needle according to one of the previous claims, characterised in that said slot (8) has a passage (10) to the back (9) of said needle.

## Revendications

1. Aiguille à palette pour machines destinées à la fabrication d'articles tricotés, comportant une tige d'aiguille (1), une tête d'aiguille (3) et une palette d'aiguille (11) qui est montée avec possibilité de pivotement autour d'un axe de palette (120) transversal dans un logement de palette (8), caractérisée par le fait que le logement de palette (8) est disposé avec son plan de symétrie longitudinale (15) formant un angle (20, 20a) aigu avec le plan de symétrie longitudinale (16) de la tige d'aiguille (1).

2. Aiguille à palette selon la revendication 1, caractérisée par le fait que le logement de palette (8) est disposé par rapport au plan de symétrie longitudinale (16) de la tige d'aiguille (1) avec son plan de symétrie longitudinale (15) tourné en direction des côtés (18, 19) de l'aiguille, autour d'un axe normal (17) qui s'étend de la face supérieure de l'aiguille jusqu'au dos de l'aiguille (9).

3. Aiguille à palette selon la revendication 1 ou 2, caractérisée par le fait que le logement de palette (8) est disposé avec son plan de symétrie longitudinale (15) basculé latéralement autour d'un axe (21) qui s'étend dans la direction longitudinale de l'aiguille.

4. Aiguille à palette selon la revendication 2 ou 3, caractérisée par le fait que l'origine de l'angle aigu (20, 20a) est située dans la région du logement de palette (8).

5. Aiguille à palette selon la revendication 2 ou 3, caractérisée par le fait que l'origine de l'angle aigu (20, 20a) est située en dehors du logement de palette (8).

6. Aiguille à palette selon l'une des revendications précédentes, caractérisée par le fait que l'angle aigu (20, 20a) est essentiellement compris entre 0,5° et 6°.

7. Aiguille à palette selon l'une des revendications précédentes, caractérisée par le fait que la tige d'aiguille (1), dans la région du raccordement avec la gorge (6), présente au moins une partie surélevée (23) sur sa face supérieure (7).

8. Aiguille à palette selon l'une des revendications précédentes, caractérisée par le fait que le logement de palette (8) présente un passage (10) vers le dos d'aiguille (9).
